# EUROPÄISCHE PATENTSCHRIFT

(11) **EP 0 291 627 B1**
(45) Veröffentlichungstag und Bekanntmachung des Hinweises auf die Patenterteilung: **05.12.1990**
(21) Anmeldenummer: 88100820.5
(22) Anmeldetag: 21.01.1988
(51) Int. Cl.: G07C 1/24

(54) **Verfahren und Vorrichtung zur Bestimmung der Zeit zwischen Start und Ziel von Wettkämpfern od. dgl.**
Method and device for determining the time between the start and finish of competitors and the like
Procédé et dispositif pour déterminer le temps entre le départ et l'arrivée des compétiteurs ou similaires

(30) Priorität: 21.05.1987 DE 3716987
(43) Veröffentlichungstag der Anmeldung: 23.11.1988
(62) Teilanmeldung aus: 90108080.4
(73) Patentinhaber: Imhof, Augustin, D-77790 Steinach (DE)
(72) Erfinder: Imhof, Augustin, D-77790 Steinach (DE)
(74) Vertreter: Schmitt, Hans, Dipl.-Ing.

(56) Entgegenhaltungen:
- EP-A- 0 002 870
- EP-A- 0 207 675
- CH-A- 515 549
- US-A- 2 819 942
- LA SUISSE HORLOGERE ET REVUE INTERNATIONALE DE L'HORLOGERIE, Band 83, Nr. 3, September 1968, Seiten 51-56; "Objectif Mexico"
- FUNKSCHAU, Band 44, Nr. 14, Juli 1972, Seite 510: "Fernsehbildaufzeichnung ergänzt die Zeitmessung"
- UHRENTECHNISCHE FORSCHUNG UND ENTWICKLUNG, Nr. 2, 1972, Seiten 105-111, Ulm, DE; F. ASSMUS: "Ziellinienphotographie, eine unentbehrliche Methode der objektiven Sportzeitmessung"
- PHOTO-TECHNIK UND -WIRTSCHAFT, Band 23, Nr. 8, August 1972, Seiten 207-211; H. MAAS: "Sind 10,0s wirklich 10,0s?"

## Beschreibung

Die Erfindung betrifft ein Verfahren zur Bestimmung der Zeit zwischen Start und Ziel von Wettkämpfern, Fahrzeugen od.dgl., insbesondere von Wettläufern, Reitern, Rennautos od.dgl., wobei eine Aufzeichnungskamera mit Wiedergabegerät für Standbilder und vorzugsweise mit Monitor, ein Zeitgeber, der die mitlaufende Zeit während des Kamerabetriebes in den Einzelbildern entsprechenden Sprüngen jeweils in diese Einzelbilder einblendet und von Standbild zu Standbild die jeweilige Zeit der Einzel-Aufnahme anzeigt, und eine Lichtschranke od. dgl. Fühler in Übereinstimmung mit einer Ziellinie vorgesehen sind und die Aufzeichnungskamera Standbilder in einem festen zeitlichen Abstand von vorzugsweise vier hundertstel Sekunden liefert und in Flucht mit der Ziellinie aufgestellt wird.

Ein derartiges Verfahren ist aus der DE-C 2 535 539 und aus FUNKSCHAU, Band 44, Nr.14, Juli 1972, S.510 "Fernsehbildaufzeichnung ergänzt die Zeitmessung" an sich bereits bekannt, hat jedoch den empfindlichen Nachteil, daß es entweder sehr teuer ist, um im Augenblick der Ziellinienberührung vor allem 5 des Siegers ein Zielfoto mit Zeitangabe zu erstellen oder aber die genaue Zeit des Siegers unter Umständen gerade nicht auf dem Standbild erscheint, welches dem Zieldurchgang des Wettkämpfers od.dgl. zeitlich am nächsten kommt, weil der jeweilige Wettkämpfer zum Zeitpunkt dieser Aufnahme bei der einen eingeblendeten Zeit die Ziellinie eventuell noch nicht erreicht hat, während er sie bei der nächsten Einzelaufnahme bereits überschritten haben kann.

Aus LA SUISSE HOLOGERE ET REVUE INTERNATIONALE DE L'HORLOGERIE, Band 83, Nr.3, Sept.1968, S.51 bis 56 "OBJEKTIF MEXICO" ist es bereits bekannt, eine Schlitzkamera zu verwenden, mit der ein Film mitläuft, in den eine Zeit entsprechend dem Filmfortschritt durch eine Quarzuhr eingedruckt wird. Es ist also erforderlich, daß immer genau in dem Augenblick ein Bild mit der in den Film eingedruckten Zeit entsteht, in der ein Wettkämpfer ganz genau mit der Ziellinie übereinstimmt. Dies ergibt vor allem bei sich gegenseitig teilweise verdeckenden, ganz kurz hintereinander das Ziel erreichenden Wettkämpfern Probleme. Darüber hinaus zeigt erst der entwickelte Film ein Ergebnis, so daß die Auswertung entsprechend lange dauert, und die erforderliche Schlitzkamera ist sehr teuer.

Da für eine Zeitnahme der in Bewegungsrichtung der Objekte vordere Rand der Ziellinie maßgeblich ist, muß eine Schlitzkamera mit ihrer Schlitzöffnung genau auf diese Stelle ausgerichtet werden, d.h. die eigentliche Ziellinie ist in der Schlitzkamera und auf den von ihr erstellten Zielbildern nicht erkennbar. Daraus ergibt sich die Gefahr und der Nachteil, daß bei geringfügigen ungewollten Verstellungen der Schlitzkamera entgegen der Bewegungsrichtung der zu messenden Wettkämpfer oder Objekte eine zu kurze Strecke und demgemäß eine falsche, zu kurze Zeit gemessen werden kann. Dabei können solche ungewollten Verstellungen der Kamera leicht auftreten, wenn z.B. der Film gewechselt wird oder das die Kamera tragende Gestell versehentlich angestoßen wird oder z.B. bei plötzlich einsetzendem Regen eine ungleichmäßige Einsenkung seiner Stützfüße in den Untergrund erfährt.

Zum anderen entsprechen bei bekannten Schlitzkameras mit mitlaufender Zeit die Abstände der Zeitangaben einer geschätzten Durchschnittsgeschwindigkeit der Wettkämpfer, um auch die Zeiten der hinter dem Sieger ankommenden Wettkämpfer bestimmen zu können. Dabei wird jedoch nur eine geschätzte Durchschnittsgeschwindigkeit der Wettkämpfer, nicht also die wahre Zeit vor allem im Bereich des Zieldurchganges zugrunde gelegt, so daß naturgemäß die Genauigkeit der Zeiten vor allem der hinter dem Sieger einkommenden Wettkämpfer leidet. Gerade für Bestenlisten kann jedoch auch die Zeit des Zweiten oder Dritten eines Wettkampfes noch erheblich sein, wobei vor allem auf kurzen Laufstrecken solche Zeiten auf eine Hundertstel Sekunde genau sein sollen.

Wird z.B. bei einem schnellen Lauf eine übliche Durchschnittsgeschwindigkeit zugrunde gelegt, ist aber der konkrete Wettkampf besonders schnell, könnten vor allem der zweite, dritte und folgende Läufer dadurch benachteiligt sein und beispielsweise um eine Hundertstel Sekunde zu langsam bewertet werden und dadurch eine falsche Position innerhalb einer Bestenliste erhalten oder gar nicht mehr in eine Bestenliste aufgenommen werden, obwohl in Wirklichkeit noch eine entsprechend schnelle Zeit erreicht war.

Zwar sind bei internationalen großen Wettkämpfen wie Olympischen Spielen oder Weltmeisterschaften entsprechend präzise Zeitnahmen für die einzelnen Wettkampfteilnehmer möglich, jedoch erfordert dies sehr aufwendige Aufnahmegeräte, Computer und Wiedergabegeräte, die für Wettkämpfe auf Vereinsebene zu teuer sind.

Es besteht deshalb die Aufgabe, ein Verfahren der eingangs erwähnten Art zu schaffen, welches mit relativ preiswerten Geräten durchgeführt werden kann, dabei für den Sieger eines Wettbewerbes eine präzise Zeitangabe genau entsprechend seinem Zieldurchgang ermöglicht und zusätzlich eine derart genaue Ermittlung der Durchgangszeiten der Konkurrenten durch das Ziel erlaubt, daß diese Zeiten auf eine Hundertstel Sekunde genau sind.

Die Lösung dieser scheinbar widersprüchlichen Aufgabe besteht für ein Verfahren der eingangs erwähnten Art darin, daß in die Kamerabilder mindestens eine zweite Zeit eingeblendet wird, die gleichzeitig mit der ersten synchron abluft und daß die Einblendung dieser zweiten Zeit durch Unterbrechung der Lichtschranke bei Ziellinienberührung eines Wettkämpfers, Fahrzeuges od.dgl. arretiert - gewissermaßen "eingefroren" - und die Anzeige dieser Zieldurchgangszeit zumindest über einen Bildwechsel - von einem Standbild zum nächsten - hinaus festgehalten, also auch zumindest in einem nächstfolgenden Standbild eingeblendet wird, so daß dieses auf den Zieldurchgang eines die Lichtschranke auslösenden Vorganges folgende Bild wenigstens zwei voneinander abweichende Zeiteinblendungen und den die Lichtschranke auslösenden Wettkämpfer, das Fahrzeug od.dgl. jenseits der Ziellinie zeigt, wobei die Differenz der beiden Zeiten proportional zu der Wegstrecke des Wettkämpfers, Fahrzeuges od. dgl. über die Ziellinie hinaus ist. Aus dieser Differenz läßt sich dabei auch die Geschwindigkeit dieses die Lichtschranke auslösenden Wettkämpfers oder Fahrzeuges feststellen, die er tatsächlich unmittelbar hinter dem Ziel hatte.

Erforderlichenfalls kann dies noch kontrolliert werden durch das unmittelbar vorher aufgenommene Standbild, welches dann die Wegstrecke dieses Wettkämpfers bis zum Ziel zeigt.

Dieses Verfahren ergibt also eine ganz genaue und präzise Zielzeit beispielsweise des Siegers eines Wettbewerbes uns erlaubt außerdem, davon über das Standbild ein entsprechendes Dokument anzufertigen, also diesen Siegvorgang aktenkundig zu machen. Darüberhinaus ergibt sich daraus die tatsächliche Geschwindigkeit eines solchen Wettbewerbes im Zielbereich, so daß ganz knapp hinter dem Ersten einkommende Wettkämpfer, die aufgrund einer gewissen Überdeckung mit dem Sieger nicht die am Ziel befindliche Lichtschranke auslösen können, aufgrund der Wegstreckendifferenz bzgl. ihrer Zielzeit auf eine Hundertstel Sekunde genau bestimmt werden können, was im folgenden noch näher erläutert wird.

Beispielsweise kann das Verfahren zur Bestimmung der Zielzeit eines in teilweiser Überdeckung mit einem die Lichtschranke auslösenden Wettkämpfers, Fahrzeuges od.dgl. befindlichen zweiten oder weiteren Wettkämpfers, Fahrzeuges od.dgl., für den die von der Lichtschranke ausgelöste direkte Zielzeit nicht mit der schon stehenden Einblendung dieser Zeit übereinstimmt, so verfahren werden, daß die zwischen dem Wechsel zweier Kamerabilder zum Zeitpunkt des Zieldurchganges des die Lichtschranke auslösenden Läufers, Wettkämpfers, Fahrzeuges od.dgl. von dem Wettkämpfer, dessen Zielzeit ermittelt werden soll, vor und/oder nach der Ziellinie zurückgelegte Wegstrecke und die von einem Bildwechsel zum nächsten Bildwechsel bekannte Zeit und entsprechende Wegstrecke im Verhältnis des bei dem ersten Standbild vor der Ziellinie und/oder bei dem zweiten Standbild nach der Ziellinie befindlichen Abschnittes unterteilt und der Zeitanteil entsprechend der Wegstrecke vor dem Ziel der dann eingeblendeten von der Lichtschranke bewirkten Zielzeit zuaddiert und/oder der Zeitanteil hinter der Ziellinie von der dem zweiten Standbild zugeordneten eingeblendeten Zielzeit (des ersten Läufers oder Wettkämpfers) abgezogen wird. Somit kann bei sehr dicht aufeinanderfolgenden Wettkämpfern aufgrund der beiden eingeblendeten Zeiten und der Kenntnis der wahren Zielzeit des ersten Wettkämpfers die Zielzeit auch der folgenden Wettkämpfer auf eine Hundertstel Sekunde genau bestimmt werden, ohne daß es sehr aufwendiger technischer und optischer sowie rechnerischer Maßnahmen bedarf.

Um bei einem solchen Wettbewerb auch für langsamere Wettkämpfer eine präzise Zeitbestimmung zu erlauben, kann das erfindungsgemäße Verfahren dahingehend ausgestaltet sein, daß für jeden Wettkämpfer, jedes Fahrzeug od.dgl., welches gegenüber einem vorhergehenden, die Lichtschranke auslösenden Wettkämpfer oder Fahrzeug einen mindestens einer Bildfolgezeit entsprechenden Abstand sowie außerdem zu einem vorhergehenden Wettkämpfer oder Fahrzeug einen lichten Abstand hat, erneut die Lichtschranke od.dgl. und ein Festhalten der Einblendung der zweiten Zeit über mindestens eine Bildfolge während der Ziellinienüberschreitung ausgelöst wird. Dadurch kann also das vorhergehend beschriebene Verfahren zur Bestimmung der Zielzeiten mehrerer dicht beieinanderliegender Wettkämpfer erneut für eine etwas langsamere Wettkämpfergruppe, Läufergruppe oder auch Fahrzeuggruppe angewendet werden. Dabei ist vorteilhaft, daß dann wiederum die tatsächliche im Zielbereich erreichte Geschwindigkeit dieser Wettkämpfer, die nun geringer als die einer ersten Sieggruppe ist, zugrunde gelegt wird.

Besonders einfach läßt sich das erfindungsgemäße Verfahren realisieren und durchführen, indem die von dem jeweiligen sich bewegenden Objekt - Wettkämpfer, Fahrzeug od.dgl. - von einem Standbild zu einem folgenden, vorzugsweise dem nächstfolgenden, zurückgelegte Strecke in gleiche Bruchteile entsprechend jeweils einer Hundertstel Sekunde aufgeteilt wird, bei einer Bildfolge von jeweils vier Hundertstel Sekunden zwischen zwei aufeinanderfolgenden Bildern also in vier gleiche Wegabschnitte aufgeteilt wird, wobei diese Aufteilung für jedes Objekt, welches die Lichtschranke auslöst, durchgeführt wird. Dadurch wird die geringere Geschwindigkeit eines später einkommenden Wettkämpfers oder einer später einkommenden Wettkämpfergruppe gegenüber einer früher ankommenden also genau berücksichtigt, was wesentlich gerechter und präziser ist als die bisher für alle Teilnehmer eines Wettbewerbes angenommene Durchschnittsgeschwindigkeit, nach welcher die Ankunftszeit der nach dem Sieger einkommenden Wettkämpfer bisher alle abgeschätzt wurde.

Eine weitere Erleichterung der Durchführung des Verfahrens ergibt sich, wenn die jeweils einer Hundertstel Sekunde entsprechende Wegstrecke mit Hilfe der beiden in einem Standbild eingeblendeten Zeiten, deren Differenz und der von dem die Lichtschranke auslösenden Objekt von der Ziellinie bis zum Augenblick der Aufnahme des Standbildes zurückgelegten Strecke ermittelt und/oder als die daraus etwa hervorgehende Geschwindigkeit des Objektes im Ziel berücksichtigende Skala sichtbar gemacht und diese Skala od.dgl. der jeweiligen Geschwindigkeit des Objektes angepaßt wird.

Mit Hilfe einer solchen Skala kann sofort auch die Zielzeit des zweiten Läufers oder Wettkämpfers abgelesen werden. Dies ist auf eine hundertstel Sekunde genau möglich, wenn die in jeweils einer hundertstel Sekunde entsprechende Abschnitte unterteilte Skala, die zur genauen Bestimmung der Zielzeit des Objektes, beispielsweise eines Läufers, dient, elektronisch ermittelt oder errechnet und zumindest in die Zielbilder eingeblendet wird. Dies ist mit den heutigen modernen elektronischen Mitteln sehr preiswert möglich.

Es kann auch zu dem erfindungsgemäßen Verfahren gehören, daß zur Kalibrierung und Erstellung der Skala eine vor der Ziellinie befindliche Markierung von festliegender Wegstrecke, beispielsweise von 1 m Abstand zur Ziellinie, benutzt und der sich daraus ergebende Maßstab für vier Hundertstel Sekunden zugrunde gelegt wird, so daß einer Hundertstel Sekunde eine Wegstrecke von 25 cm und dies einer Geschwindigkeit von 90 km/h entspricht, und daß für alle weiteren Messungen die Skala unter Berücksichtigung einer eingestellten Durchschnitts-Wegstrecke und der Zielzeit elektronisch neu ermittelt und errechnet und jeweils angepaßt wird, wobei die Kamera für diese Kalibrierung den Standort und die Objektiveinstellung der anschließenden Zeitnahme erhält und beibehält und wobei dem Rechner zur Ermittlung der jeweiligen wahren Durchschnittsgeschwindigkeit die Wettkampf-Streckenlänge vor dem Start eingegeben wird. Ein solches Verfahren liegt zwar für die Ermittlung der Zielzeiten der zweiten und weiteren Wettkämpfer eine über die gesamte Distanz ermittelte Durchschnittsgeschwindigkeit, also nicht unbedingt die Geschwindigkeit während des Zieldurchganges zugrunde und kann insofern unter Umständen etwas ungenauer sein, ist aber doch insofern genauer, als nicht eine fiktive Durchschnittsgeschwindigkeit, sondern wenigstens die des tatsächlichen Wettkampfes benutzt wird.

Zu der Erfindung und vor allem zur Lösung der Aufgabe, die Zielzeiten möglichst preiswert ermitteln zu können und auch im Bild dokumentieren zu können, gehört auch eine Vorrichtung zur Durchführung des vorbeschriebenen Verfahrens, welche im wesentlichen dadurch gekennzeichnet ist, daß als Kamera eine Video-Kamera ferner ein Video-Recorder, ein Monitor und vorzugsweise ein Drucker vorgesehen sind, wobei die Kamera an ihrem Objektiv Verschlußzeiten von weniger als eine Hundertstel Sekunde, vorzugsweise von einer Fünfhundertstel Sekunde (1/500) oder einer Tausendstel (1/1000) Sekunde aufweist, und daß der Video-Recorder das Vor- und Zurückschalten von Standbildern jeweils im Augenblick eines Vollbildes zusammen mit eingeblendeten Zeitangaben erlaubt und ein solches mit Zeitangaben versehenes Standbild vom Drucker ausdruckbar ist und daß wenigstens zwei synchron laufende Zeitgeneratoren vorgesehen sind, die zwischen der Kamera und dem Video-Recorder angeordnet sind. Der erwähnte Monitor kann dabei in der Kamera selbst oder aber auch separat vorgesehen sein und dient zum Suchen des oder der interessierenden Standbilder und/oder zum Auswerten der Zielzeiten unmittelbar auf dem Bildschirm selbst..

Video-Kameras, Video-Recorder, Monitor und Drucker sind relativ preiswerte Geräte, wobei lediglich bei der Kamera auf entsprechende Verschlußzeiten des Objektivs geachtet werden muß, damit die rasche Bildfolge jeweils genügend scharfe Bilder liefert. Auch Drucker sind im Handel, die genügend Grautöne berücksichtigen können, um ein Video-Kamerabild genügend deutlich erkennbar ausdrucken zu können.

Der Vorrichtung kann ferner eine Skala zugehören, die je nach Geschwindigkeit eines Objektes in gleichmäßige Abschnitte unterteilt ist, welche von dem Objekt in einer Hundertstel Sekunde zurückgelegt werden, und diese Skala kann von der Kamera aus gesehen von der Projektion der Ziellinie geschnitten sein. Sie befindet sich also derart im Bereich der Ziellinie, daß sie sich auch in Projektion mit einem ersten Läufer oder Wettkämpfer befindet, der im Zeitpunkt des entsprechenden Standbildes die Ziellinie schon geringfügig überschritten hat. Sie erlaubt dann sofort die Bestimmung des Bruchteiles, um welchen dieser Sieger über die Ziellinie hinaus ist, um dann bei entsprechender Einteilung und Berücksichtigung der beiden eingeblendeten Zeiten daraus die Rückschlüsse auf die unmittelbar folgenden Läufer oder Wettkämpfer in demselben Bild zu erlauben.

Besonders zweckmäßig ist es, wenn die Skala bzgl. ihrer jeweils einer in einer Hundertstel Sekunde zurückgelegten Wegstrecke entsprechenden Abschnitten zur Anpassung an unterschiedliche Geschwindigkeiten von zu messenden Objekten verstellbar ist. Sie kann dann entsprechend dem Zielbild mit dem ersten Wettkämpfer justiert werden, so daß dann daraus sofort die entsprechenden Zielzeiten weiterer Wettkämpfer abgelesen werden können. Eine solche verstellbare Skala kann beispielsweise als verstellbares Parallelogramm ausgebildet sein, wobei eine Seite drei weitere Parallelen in gleichmäßigen Abständen aufweist. Wird dieses Parallelogramm verstellt, verändern sich auch proportional diese Abstände der Parallelen der einen Parallelogrammseite, so daß diese insgesamt vier drei Zwischenräume bilden, die auf Hundertstel Sekunden einstellbar sind. Es könnte auch noch eine Parallele mehr vorgesehen sein, um genau die vier Hundertstel Sekunden in Form von Wegstrecken darstellen zu können, die von einem zum nächsten Standbild zurückgelegt werden, jedoch können schon drei solche Zwischenräume in all den Fällen genügen, in welchen die festgehaltene Zielzeit gegenüber der eingeblendeten Standbildzeit differiert, da diese Differenz bei Zeitsprüngen von einer Hundertstel Sekunde dann höchstens drei Hundertstel Sekunden betragen kann. Zweckmäßigerweise werden diese parallelen Seiten aus möglichst dünnen Teilen, beispielsweise aus Draht gefertigt.

Es ist außerdem möglich, das erfindungsgemäße Verfahren und dessen Durchführung zu erleichtern, indem die Skala auf der Mitte der von den beweglichen Objekten benutzten Bahn oder am Rand dieser Bahn angeordnet und mit dem jeweiligen Zielbild mitaufgezeichnet ist. Eine solche feste Skala, die zu der Vorrichtung gehört und mit in das Zielbild aufgenommen wird, erleichtert wiederum die Feststellung der räumlichen und damit auch der zeitlichen Distanz des zweiten, dritten, usw. Wettkämpfers gegenüber dem Sieger.

Der Bedienungskomfort der gesamten Vorrichtung kann ohne nennenswerten finanziellen Aufwand erheblich verbessert werden, wenn die Vorrichtung eine Rechenschaltung, vorzugsweise einen Mikroprozessor od.dgl. aufweist, in welchem die Länge der von Wettkämpfern, Fahrzeugen od.dgl. zurückgelegten Wegstrecken eingegeben ist und welcher anhand der über die Lichtschranke ermittelten Zielzeit die Geschwindigkeit des jeweiligen Wettkämpfers oder Fahrzeuges ermittelt und die an die Geschwindigkeit angepaßte Skala elektronisch errechnet und in die Bildwiedergabe einblendet. Zur Bedienung muß dann nur jeweils vor der Zeitmessung die tatsächliche Wettkampfstrecke eingegeben werden.

Zweckmäßigerweise haben die Vorrichtung und insbesondere die ihr zugehörenden Zeitwertgeber für die Zeiteinblendungen einen Reset zur Einstellung auf Null und sind zum Einschalten der mitlaufenden Zeiten mit einem Impulsgeber, vorzugsweise einer Startpistole od.dgl. verbindbar oder verbunden. Dadurch ist sichergestellt, daß die wenigstens zwei synchron laufenden Zeiten durch den Startschuß ausgelöst werden.

Zum Anhalten der Einblendung einer der zweiten Zeiten, nämlich der von einem beweglichen Objekt unmittelbar beim Überschreiten der Ziellinie ausgelösten Zielzeit und vorzugsweise zum Auslösen eines Zielbildes können wenigstens zwei - vorzugsweise auf Infrarotbasis arbeitende - Lichtschranken vorgesehen sein, die mit Abstand übereinander und über der Ziellinie so angeordnet sind, daß eine Impulsauslösung zum Anhalten der Einblendung der Zielzeit nur bei Unterbrechung beider Lichtschranken erfolgt. Dadurch wird sichergestellt, daß nicht ein eigentlich gegenüber dem ersten Wettkämpfer zurückliegender Wettkämpfer durch eine vorgestreckte Hand oder einen Arm die Zielzeit vorzeitig auslöst.

Eine weitere Ausgestaltung der Vorrichtung kann darin bestehen, daß wenigstens eine weitere Lichtschranke od.dgl. mit Abstand vor dem Ziel zum Starten des Aufnahmevorganges der Kamera kurz vor der Ankunft des ersten Wettkämpfers am Ziel vorgesehen ist. Dadurch wird eingespart, daß die Kamera während des gesamten Wettlaufes mitläuft und entsprechend viele Bilder aufnehmen muß, was nach dem Wettkampf auch wieder die Auswertung erschwert.

Ferner kann ein vorzugsweise einstellbares Zeitverzögerungsglied zur automatischen Abschaltung der Kamera vorgesehen sein, so daß auch nicht zu viele Bilder über das Ende des Wettkampfes hinaus aufgenommen werden.

Weitere Ausgestaltungen der Erfindung und insbesondere der Auswerte-Skala sind Gegenstand der Ansprüche 19 bis 26.

Die Merkmale und Maßnahmen des Anspruches 19 erlauben dabei eine Anpassung der Skala an die perspektivische Wiedergabe des Zielbildes, wobei die jeweils 1/100 sec. entsprechenden Abschnitte also je nach Entfernung der Laufbahn von der Kamera entsprechend der perspektivischen Verkürzung verkürzt sein können.

Anspruch 20 gibt eine Möglichkeit an, beim Auswerten die Skala auf möglichst einfache Weise auf die unterschiedlichen Geschwindigkeiten unterschiedlicher Wettbewerbe einzustellen, also zu berücksichtigen, daß die 1/100 sec. entsprechende Wegstrecke abhängig von der jeweiligen Geschwindigkeit eines Wettkämpfers oder bewegten Objektes ist.

Anspruch 21 enthält Maßnahmen, die das Auswerten vereinfachen und somit beschleunigen.

In den Ansprüchen 22 bis 26 sind konstruktive Merkmale und Maßnahmen angegeben, die die Anordnung und Handhabung der Skala relativ zu einem Bildschirm und/oder einem ausgedruckten Zielbild betreffen.

Insgesamt ergibt sich ein Verfahren und eine Vorrichtung, welche äußerst preiswert eine präzise Zielzeit eines Siegers sowie auch späterer, jeweils die Lichtschranke auslösender Wettkämpfer erlaubt und auch noch ein Bilddokument darüber liefert, ohne daß es hochwertiger Spezialkameras, Computer und dgl. bedarf. Darüberhinaus ergibt sich eine sehr präzise Bestimmung der Zielzeiten solcher Wettkämpfer, die im Abstand von Hundertstel Sekunden auf denjenigen Wettkämpfer ankommen, der die Lichtschranke ausgelöst hat.

Somit können selbst mittlere oder kleinere Vereine oder Veranstalter sehr schnell und sehr genau die Zielzeiten solcher Wettkämpfe und Wettkämpfer ermitteln, die auf eine Hundertstel Sekunde genau sein sollen.

Nachstehend ist die Erfindung anhand der Zeichnung vor allem bzgl. ihrer Wirkungsweise beschrieben. Es zeigt in schematisierter Darstellung:
Fig. 1 eine Draufsicht einer sechs Einzelbahnen aufweisenden Wettkampfbahn im Zielbereich mit der Vorrichtung zur Ermittlung der Zielzeiten und einem Blockschaltbild der der Vorrichtung zugehörenden wesentlichen Einzelteile, wobei sechs Wettkämpfer in verschiedenen Positionen relativ zur Ziellinie dargestellt sind,
Fig. 2 eine mechanische verstellbare Skala zur Auswertung eines Zielbildes und zur Ermittlung jeweils einer Hundertstel Sekunde,
Fig. 3 in schematisierter Darstellung eine Skala mit auf einen Fluchtpunkt ausgerichteten Linien zur Unterteilung der einer Hundertstel Sekunde entsprechenden Wegabschnitte, wobei diese Skala zusammen mit Geschwindigkeitseinblendungen auf ein Zielbild projeziert oder aufgelegt ist,
Fig. 4 eine praktische Ausführungsform der in Fig. 3 schematisch dargestellten Skala auf einer Folie, die auf parallele Rollen aufgewickelt ist und den Bildschirm eines Monitors überdeckt,
Fig. 5 einen Querschnitt der Skala und ihrer Lagerung in Relation zu einem Monitor gemäß der Linie A-A in Fig. 4,
Fig. 6 eine abgewandelte Ausführungsform, bei welcher die Skala nach Fig. 3 auf einer durchsichtigen Platte od.dgl. angeordnet ist, die einen Schieber zum Einschieben von Zielbildern überdeckt, wobei die Führung für die Zielbilder relativ zu der Skala verschiebbar und festklemmbar ist,
Fig. 7 eine Seitenansicht und
Fig. 8 eine Draufsicht der Anordnung zum Auswerten von Zielbildern mit Hilfe einer die Perspektive berücksichtigenden Skala nach Fig. 6.

Im Zielbereich einer Wettlaufbahn 1 mit im Ausführungsbeispiel sechs Einzelbahnen 2 erkennt man in Flucht mit der Ziellinie 3 einen Lichtschrankensender 4 und gegenüberstehend einen Lichtschrankenempfänger 5.

Mit etwas mehr Abstand als der Lichtschrankenempfänger 5 ist wiederum in Flucht mit der Ziellinie eine Video-Kamera 6 angeordnet.

Diese Video-Kamera 6 ist über eine Leitung 7 und zwei Zeitgeneratoren 8 mit einem Video-Recorder 9 verbunden. Gleichzeitig ist auch der Lichtschrankenempfänger 5 mit diesen Zeitgeneratoren 8 verbunden. Zusätzlich erkennt man noch ein Zeitmeßgerät 10, welches ebenfalls mit den Zeitgeneratoren 8 verbunden ist und zur Kontrolle dient.

An den Video-Recorder 9 ist ein Monitor 11 angeschlossen, an welchen sich ein Video-Bilddrucker 12 anschließt.

Schließlich erkennt man noch schematisch eine Startpistole 13 und eine Verbindung 14 von dieser Startpistole 13 zu den Zeitgeneratoren 8 und dem Zeitmeßgerät 10, um deren Start zusammen mit dem Start eines Wettkampfes synchron auszulösen.

Da zwei Zeitgeneratoren vorgesehen sind, werden auch zwei Zeiten in das Bild auf dem Monitor 11 eingeblendet.

Erfindungsgemäß ist nun vorgesehen, daß durch das Auslösen der Lichtschranke zwischen dem Lichtschrankensender 4 und dem Lichtschrankenempfänger 5 durch einen ersten Läufer 15 die Einblendung der einen Zeit in das Bild auf dem Monitor 11 und somit auch später das entsprechende ausgedruckte Bild eingefroren wird, während die zweite Zeit normal weiterläuft und also im Falle eines entsprechenden Standbildes genau den Zeitpunkt angibt, zu welchem dieses Standbild nach dem Start aufgenommen wurde.

In Fig. 1 erkennt man nun, daß insgesamt vier Läufer so dicht hintereinander die Ziellinie 3 erreicht oder überschritten haben, daß die Lichtschranke nur einmal ausgelöst werden konnte. Wird nun dasjenige Standbild herausgesucht, welches am nächsten hinter der wahren Zielzeit des ersten Läufers 15 entstanden ist, ist dieser schon eine gewisse Wegdifferenz über das Ziel hinaus, wobei im Ausführungsbeispiel angedeutet ist, daß seine Zielzeit drei Hundertstel Sekunden vor der entsprechenden Standbild-Zeit lag, denn der vierte Läufer 16 auf der in Fig. 1 obersten Bahn hat im Augenblick des Standbildes genau Ziellinienberührung, d.h. es ist der besseren Deutlichkeit wegen der Fall dargestellt, bei welchem zufällig die Standbildzeit genau der Zielzeit des vierten Läufers entspricht. Man erkennt nun, daß zwischen dem ersten Läufer 15 und einer dort angedeuteten vordersten Linie 17 und dem vierten Läufer 16 und der Ziellinie 3 drei gleich große Distanzen vorhanden sind, die genau den drei Hundertstel Sekunden entsprechen, die zwischen der wahren Zielzeit des ersten Läufers 15 und der Standbild-Zeit verstrichen sind.

In Wirklichkeit sind diese Linien natürlich nachträglich beispielsweise in ein Zielbild auf dem Monitor 11 oder ein von dem Drucker 12 geliefertes entsprechendes Bild eingetragen worden, wobei die gleichzeitig eingeblendete Zeitdifferenz zwischen dem ersten Läufer 15 und dem vierten Läufer 16 das Maß für diese Abstände ergab. Dabei ist noch von Bedeutung, daß die Zeit zwischen zwei Voll-Standbildern vier Hundertstel Sekunden beträgt.

Aus dieser Anordnung kann nun auch sofort festgestellt werden, daß der zweite Läufer 18 eine Hundertstel Sekunde langsamer als der erste Läufer 15 oder zwei Hundertstel Sekunden schneller als der letzte Läufer 16 war. Der dritte Läufer 19 liegt genau zwischen dem zweiten und dem vierten Läufer 16, um das Prinzip zu verdeutlichen. Eine engere Ankunft als in Abständen von einer Hundertstel Sekunde lassen sich durch übliche Aufnahmen kaum noch unterscheiden, so daß dies eine sehr hohe Genauigkeit beispielsweise für einen Sprintwettbewerb ergibt.

Diese erste Gruppe von Läufern 15,16,18 u.19 ließ keine erneute Auslösung der Lichtschranke zu, so daß deren Zeiten aus der Zielzeit des ersten Läufers und der Standbildzeit ermittelt werden konnte und mußte.

Ein fünfter Läufer 20 hat nun im dargestellten Beispiel gegenüber dem vierten Läufer einen so großen Abstand, daß er erneut bei seinem Erreichen der Ziellinie 3 die Lichtschranke auslöst und deshalb eine eigene Zielzeit aufgrund dieser Lichtschranke erhält, die in das nächste Standbild miteingeblendet ist. Das gleiche gilt für den sechsten Läufer 21. Wäre der sechste Läufer 21 aber so dicht hinter dem Läufer 20, daß dazwischen kein Zwischenraum verbleibt, könnte dessen Zeit wiederum in analoger Weise aus dem Zielbild des fünften Läufers 20 und der beiden Zeitenblendungen in diesem Bild ermittelt werden.

Zusammenfassend zeigt Fig.1, wie für einen allerersten Läufer 15 eine ganz genaue Zielzeit aus einer Aufnahme und einem Standbild hervorgeht, obwohl dieses erst nach dem Zieldurchgang entstanden ist. Ferner wird deutlich, daß die Zielzeiten der beiden nächstfolgenden Läufer 18 u.19 durch eine Art Skala ermittelt werden können, die sich aus dem Verhältnis der Wegstrecke des ersten Läufers über die Ziellinie 3 hinaus und der entsprechenden Zeitdifferenz zwischen seiner Zielzeit und der Bildzeit ergibt, während ein vierter Läufer zufällig genau im Zeitpunkt des Standbildes die Ziellinie 3 erreicht hat, so daß dessen Zielzeit der Standbildzeit entspricht. Ferner ergeben sich für später einkommende Wettkämpfer, die gegenüber der ersten Zielgruppe mindestens vier Hundertstel Sekunden langsamer waren und zwischen sich und dem vorhergehenden Wettkämpfer einen lichten Abstand haben, neue Zielzeiten durch die Lichtschranke.

In Fig. 2 ist dabei ein mechanisches Hilfsmittel dargestellt, das die entsprechende Auswertung erleichtert. Es handelt sich dabei praktisch um eine mechanische Skala 22, die bzgl. ihrer jeweils einer in einer Hundertstel Sekunde zurückgelegten Wegstrecke entsprechenden Abschnitten 23 zur Anpassung an unterschiedliche Geschwindigkeiten von zu messenden Objekten verstellbar ist. Sie ist dazu als verstellbares Parallelogramm mit vier Gelenken 24 ausgebildet, wobei eine Seite 25 dieses Parallelogrammes drei oder gar vier weitere Parallelen 26 in gleichmäßigen Abständen hat. Werden nun die Gelenke 24 betätigt, bewegen sich die Endpunkte dieser Seiten 25 u.26 auf den Kreisbögen 27, woraus die ersichtliche Veränderung der Abstände 23 erfolgt. Dabei sind diese parallelen Seiten des Parallelogrammes zweckmäßigerweise aus Drähten oder gespannten Fäden gebildet.

Dieses Gerät kann auf einfache Weise mit einer der parallelen Drähte 26 auf die Ziellinie 3 eines ausgedruckten Bildes oder auch des Monitors 11 gelegt werden, wonach entsprechend der Zeitdifferenz zwischen der Bildzeit und der Zielzeit dann eine der nächsten Parallelen auf die Brust des Siegers ausgerichtet wird, wonach sich dann die Wegstrecken ergeben, die in diesem Wettkampf jeweils einer Hundertstel Sekunde entsprechen. Dies ergibt praktisch unmittelbar die Zielzeiten der unmittelbar hinter dem Sieger 15 angekommenen Wettkämpfer 18 u.19.

Es wäre aber auch möglich, in die Schaltung zwischen Kamera 6 und Drucker 12 einen Mikroprozessor einzufügen, der nach Eingabe entsprechender Wettkampfstrecken und Ermittlung entsprechender Durchschnittsgeschwindigkeiten eine entsprechende Skala elektronisch in ein Zielbild einarbeitet. Dies wäre immer noch trotz der Zugrundelegung der gesamten Wettkampfstrecke zur Berücksichtigung der Geschwindigkeiten der Läufer statt deren Zielgeschwindigkeit genauer, als wenn die Zeiten der hinter dem Sieger ankommenden Läufer aufgrund einer Durchschnittsgeschwindigkeit in Relation zu der Siegerzeit ermittelt werden.

Es sei noch eine Variante ermöglicht, die es erlaubt, schon einen erneuten Wettkampf zu starten, bevor ein vorhergehender Wettkampf vollständig abgeschlossen ist, was vor allem bei Ausscheidungsläufen und zahlreichen Teilnehmern vorteilhaft sein kann, um solche Ausscheidungs- und Vorläufe in einer möglichst kurzen Gesamtzeit abwickeln zu können.

Eine solche Ausgestaltung kann darin bestehen, daß wenigstens eine weitere Zeitgeber-Einheit 8 für zumindest zwei einzublendende Zeiten vorgesehen ist, welche auslösbar sind, nachdem die ersten Zeiten des Zeitgebers 8 ausgelöst sind und noch ablaufen. Beispielsweise könnte nach dem Start eines 400 m-Laufes und einer gewissen kurzen Laufzeit, die kürzer als die gesamte Laufzeit dieses Wettbewerbes ist, schon ein weiteres Teilnehmerfeld auf diese 400 m-Strecke geschickt werden und würde dann bezüglich der Zielankunft und der Zielzeiten über eine solche weitere Zeitgeber-Einheit 8 ausgewertet, die der Einfachheithalber in der Zeichnung nicht dargestellt ist, aber parallel zu der dargestellten Zeitgeber-Einheit 8 angeordnet sein könnte.

Auch in anderen Fällen von Wettkämpfen könnten so die Zeiten eines Wettbewerbes schon teilweise ausgenutzt werden, um einen nächsten Wettbewerb zu beginnen und zeitlich überlappen zu lassen und dennoch eine präzise Auswertung auch dieses nächsten Wettbewerbes zu erlauben. Der jeweils zweite oder auch weitere Wettbewerb würde dann in den zum Zeitpunkt des Zieldurchganges von der Lichtschranke bewirkten Zielbildern die Zielzeiten aus dieser weiteren Zeitgeber-Einheit aufweisen.

Abgewandelte Ausgestaltungen der Hilfsmittel mit Skala 22 zum Auswerten der entsprechenden Zielbilder auch unter Benutzung der Bildperspektive sind in den Fig.3 bis 8 in zwei verschiedenen Ausführungsbeispielen dargestellt. Dabei sind wiederum jeweils einer Hundertstel Sekunde entsprechende Wegstücke als Abschnitte 23 zwischen Auswerte-Linien 17 vorgesehen.

Die entsprechende Auswerte-Skala 22 ist in diesen Fällen auf das Zielbild 28 oder den dieses Zielbild wiedergebenden Bildschirm des Monitors 11 projezierbar oder auflegbar. Fig. 3 verdeutlicht dabei vom Prinzip her, daß die Auswerte-Skala 22 in diesem Falle eine mit der Ziellinie 3 (vgl.auch Fig. 4 u.6) in Überdeckung bringbare, quer zu der Bewegungsrichtung orientierte Markierung 29 und vorzugsweise beidseitig davon weitere Markierungen 30 in dem jeweils einer Hundertstel Sekunde entsprechenden Abstand 23, im Ausführungsbeispiel beidseits je vier derartige Linien 30 aufweist, die zueinander und zu der mittleren Markierungs-Linie 29 schräg unter einem Winkel geneigt sind und sich alle in einem Fluchtpunkt 31 treffen, welcher Fluchtpunkt 31 die Parallaxe bzw. Perspektive an den Linien 30 bewirkt oder berücksichtigt die sich aus dem Standort der Kamera 4 zur Aufnahme des Zielbildes 28 ergibt.

Gegenüber der Skala nach Fig. 2 wird also für alle Wettkampfteilnehmer eine noch größere Genauigkeit erzielt, da die vom Betrachter entfernter befindlichen Wettkampfbahnen und die diesen zugeordneten Abschnitte 23 zwischen den die Hundertstel Sekunden anzeigenden Markierungslinien 30 entsprechend verkürzt sind.

Diese Skala gern. Fig. 3 läßt sich auf einfache Weise dadurch an unterschiedliche Geschwindigkeiten anpassen, die gern. den vorstehenden Darlegungen bei der Auswertung ermittelt wird, indem die Skala 22 mit den schräg zueinanderstehenden Markierungslinien 30 in Orientierungsrichtung der der Ziellinie 3 entsprechenden Markierung 29 verstellbar ist und Bereiche geringerer Abstände 23 entsprechend einer kleineren Geschwindigkeit oder Bereiche größerer Abstände 23 entsprechend einer größeren ermittelten Geschwindigkeit der Wettkämpfer 15 bis 21 in Überdeckung mit dem Zielbild 28 bringbar sind. Dabei erkennt man in Fig. 3 außerdem noch entlang den Markierungslinien 29 u. 30 der Skala 22 in deren Verstellrichtung eine Unterteilung 32, die jeweils festen Geschwindigkeiten entsprechend dem an dieser Stelle gegebenen Abstand 23 der Skalen-Linien 29 entspricht, wobei ausserdem die beim jeweiligen Zieldurchgang eines Wettkämpfers ermittelte Geschwindigkeit in das Zielbild 28 insbesondere in veränderlicher Höhe einblendbar sein kann. In Fig. 3 ist eine solche eingeblendete Geschwindigkeit mit einer Markierung 33 angedeutet, wobei außerdem die Unterteilung 32 mit der entsprechenden Geschwindigkeit auf diese Markierung 33 eingestellt ist. Durch diese Verschiebung der Unterteilung 32 mit den Geschwindigkeitsangaben auf die ermittelte Geschwindigkeit 33 wird automatisch auch die Skala 22 und der entsprechende Abstandbereich so eingestellt, daß die Abstände 23 nun einer Hundertstel Sekunde entsprechen. Bei dem Beispiel in Fig. 3 ist für den das Ziel gerade erreichenden Wettkämpfer 15 eine Geschwindigkeit von 30 km/h ermittelt worden. Die Auswerte-Skala 22 wird nun bezüglich der Geschwindigkeitsunterteilung so eingestellt, daß 30 km/h aus der Unterteilung 32 mit der Geschwindigkeitseinblendung in Überdeckung ist. Dadurch befinden sich die Markierungslinien 30 bereits in der richtigen Relation zu dem auszuwertenden Wettkämpfer, so daß nun im Falle eines nahezu gleichzeitigen Zieldurchganges mehrerer Wettkämpfer analog Fig.1 aufgrund der für den ersten Läufer ermittelten Zielzeit die um Hundertstel Sekunden abweichenden Zeiten der nächsten Läufer - wie vorstehend bereits beschrieben - ermittelt werden können.

Eine praktische Ausführungsform dieser Skala 22 gern. Fig. 3 ist zur Auswertung von Zielbildern 28 auf dem Bildschirm eines Monitors 11 in den Fig. 4 u. 5 dargestellt. Eine andere Ausführungsform, die vor allem auch zur Auswertung von ausgedruckten Zielbildern 28 oder Fotographien geeignet ist, zeigen die Figuren 6 bis 8.

In beiden Fällen erkennt man, daß die mit der Skala 22 mit von einem gemeinsamen Fluchtpunkt 31 ausgehenden Markierungslinien 29 u. 30 auf einem durchsichtigen Träger angeordnet ist, der vor einem Bildschirm des Monitors 11 und/oder über einem ausgedruckten Zielbild 28 angeordnet ist.

Gern. den Fig. 4 u.5 ist die Auswerte-Skala 22 auf einer durchsichtigen Folie 34a als Träger angeordnet, welche beidseits des auszuwertenden Bild-oder Bildschirmbereiches auf zwei parallele Wickelspulen 34 aufgewickelt ist, deren Abstand der Höhe des zwischen ihnen sichtbaren auswertbaren Bildbereiches entspricht. Durch Verdrehen der beiden Wickelspulen 34 mit Hilfe der Drehknöpfe 35 kann der jeweils zutreffende Bereich der Skala 22 so auf die jeweils ermittelte Geschwindigkeit eingestellt werden, wie es anhand der Fig. 3 beschrieben wurde.

Um dabei geringfügige Bildungenauigkeiten ausgleichen zu können und die Linie 29 und damit auch die Linien 30 in die genau zutreffende Position bringen zu können, können die Spulen 34 außerdem noch axial verstellbar und justierbar sein, so daß also die gesamte Skala 22 auch in Bewegungsrichtung der Wettkämpfer ganz genau eingestellt werden kann, so daß in erwünschter Weise die Basis-Linie 29 genau in Übereinstimmung mit dem vorderen Rand der Ziellinie 3 eingestellt werden kann, wie man es in Fig. 4 u.6 erkennt.

Die Fig. 6 bis 8 zeigen eine seitlich offene Schiebeführung 36 zum Einschieben von Zielbildern 28, oberhalb welcher der die Auswerte-Skala 22 aufweisende durchsichtige, in diesem Falle steife Auswerteteil 37 angeordnet ist. Dieser Auswerteteil 37 ist dabei gegenüber der Bildführung 36 um eine Achse 38 aufschwenkbar, um das Einlegen der Bilder 28 zu erleichtern.

Die Schiebeführung 36 für die Bilder 28 ist relativ zu dem Auswerteteil 37 an einer randseitigen Halterung 39 (vgl. Fig.8) in Richtung der Linie 29 verstellbar und festlegbar, im Ausführungsbeispiel mittels einer Klemmschraube 40 festklemmbar. Somit kann auch in diesem Falle auf einfache Weise der jeweils einer bestimmten Geschwindigkeit zugeordnete Skalabereich relativ zu den auf dem Zielbild 28 abgebildeten Wettkampfbahnen 2 entsprechend der ermittelten Geschwindigkeit eingestellt und fixiert werden.

## Patentansprüche

1. Verfahren zur Bestimmung der Zeit zwischen Start und Ziel von Wettkämpfern, Fahrzeugen od.dgl., insbesondere von Wettläufern, Reitern, Rennautos od.dgl., wobei eine Aufzeichnungskamera mit Wiedergabegerät für Standbilder und vorzugsweise mit Monitor, ein Zeitgeber, der die mitlaufende Zeit während des Kamerabetriebes in den Einzelbildern entsprechenden Sprüngen jeweils in diese Einzelbilder einblendet und von Standbild zu Standbild die jeweilige Zeit der Einzel-Aufnahme anzeigt, und eine Lichtschranke od.dgl. Fühler in Übereinstimmung mit einer Ziellinie vorgesehen sind und die Aufzeichnungskamera Standbilder in einem festen zeitlichen Abstand von vorzugsweise vier Hundertstel Sekunden liefert und in Flucht mit der Ziellinie aufgestellt wird, dadurch gekennzeichnet, daß in die Kamerabilder mindestens eine zweite Zeit eingeblendet wird, die gleichzeitig mit der ersten synchron abläuft, und daß die Einblendung dieser zweiten Zeit durch Unterbrechung der Lichtschranke bei Ziellinienberührung eine Wettkämpfers, Fahrzeuges od.dgl. arretiert und die Anzeige dieser Zieldurchgangszeit zumindest über einen Bildwechsel hinaus festgehalten, also auch zumindest in einem nächstfolgenden Standbild eingeblendet wird, so daß dieses auf den Zieldurchgang eines die Lichtschranke auslösenden Vorganges folgende Bild wenigstens zwei voneinander abweichende Zeiteinblendungen und den Wettkämpfer, das Fahrzeug od.dgl. jenseits der Ziellinie zeigt, wobei die Differenz der beiden Zeiten proportional zu der Wegstrecke des Wettkämpfers, Fahrzeuges od.dgl. über die Ziellinie hinaus ist.

2. Verfahren nach Anspruch 1 zur Bestimmung der Zielzeit eines in teilweiser Überdeckung mit einem die Lichtschranke auslösenden Wettkämpfers, Fahrzeuges od.dgl. befindlichen zweiten oder weiteren Wettkämpfers, Fahrzeuges od.dgl., für den die von der Lichtschranke ausgelöste direkte Zielzeit nicht mit der schon stehenden Einblendung dieser Zeit übereinstimmt, dadurch gekennzeichnet, daß die zwischen dem Wechsel zweier Kamerabilder zum Zeitpunkt des Zieldurchganges des die Lichtschranke auslösenden Läufers, Wettkämpfers, Fahrzeuges od.dgl. von dem Wettkämpfer, dessen Zielzeit ermittelt werden soll, vor und/oder nach der Ziellinie zurückgelegte Wegstrecke und die von einem Bildwechsel zum nächsten Bildwechsel bekannte Zeit und entsprechende Wegstrecke im Verhältnis des bei dem ersten Standbild vor der Ziellinie und/oder bei dem zweiten Standbild nach der Ziellinie befindlichen Abschnittes unterteilt und der Zeitanteil entsprechend der Wegstrecke vor dem Ziel der dann eingeblendeten von der Lichtschranke bewirkten Zielzeit zuaddiert und/oder der Zeitanteil hinter der Ziellinie von der dem zweiten Standbild zugeordneten Zielzeit abgezogen wird.

3. Verfahren nach Anspruch 1 oder 2, dadurch gekennzeichnet, daß für jeden Wettkämpfer, jedes Fahrzeug od.dgl., welches gegenüber einem vorhergehenden, die Lichtschranke auslösenden Wettkämpfer oder Fahrzeug einen mindestens einer Bildfolgezeit entsprechenden Abstand sowie außerdem zu einem vorhergehenden Wettkämpfer oder Fahrzeug einen lichten Abstand hat, erneut die Lichtschranke od.dgl. und ein Festhalten der Einblendung der zweiten Zeit über mindestens eine Bildfolge während der Ziellinienüberschreitung ausgelöst wird.

4. Verfahren nach einem der Ansprüche 1 bis 3, dadurch gekennzeichnet, daß die von dem jeweiligen sich bewegenden Objekt von einem Standbild zu einem folgenden, vorzugsweise dem nächstfolgenden, zurückgelegte Strecke in gleiche Bruchteile entsprechend jeweils einer Hundertstel Sekunde aufgeteilt wird, bei einer Bildfolge von jeweils vier Hundertstel Sekunden zwischen zwei aufeinander folgenden Bildern also in vier gleiche Wegabschnitte aufgeteilt wird, wobei diese Aufteilung für jedes Objekt, welches die Lichtschranke auslöst, durchgeführt wird.

5. Verfahren nach einem der Ansprüche 1 bis 4, dadurch gekennzeichnet, daß die jeweils einer Hundertstel Sekunde entsprechende Wegstrecke mit Hilfe der beiden in einem Standbild eingeblendeten Zeiten, deren Differenz und der von dem die Lichtschranke auslösenden Objekt von der Ziellinie bis zum Augenblick der Aufnahme des Standbildes zurückgelegten Strecke ermittelt und/oder als die daraus etwa hervorgehende Geschwindigkeit des Objektes im Ziel berücksichtigende Skala sichtbar gemacht und diese Skala od.dgl. der jeweiligen Geschwindigkeit des Objektes angepaßt wird.

6. Verfahren nach einem der Ansprüche 1 bis 5, dadurch gekennzeichnet, daß die in jeweils einer Hundertstel Sekunde entsprechende Abschnitte unterteilte Skala, die zur genauen Bestimmung der Zielzeit des Objektes, beispielsweise eines Läufers, dient, elektronisch ermittelt oder errechnet und zumindest in die Zielbilder eingeblendet wird.

7. Verfahren nach einem der Ansprüche 1 bis 6, dadurch gekennzeichnet, daß zur Kalibrierung und Erstellung der Skala eine vor der Ziellinie befindliche Markierung von festliegender Weglänge, beispielsweise von 1 m Abstand zur Ziellinie, benutzt und der sich daraus ergebende Maßstab für vier Hundertstel Sekunden zugrunde gelegt wird, so daß einer Hundertstel Sekunde eine Wegstrecke von 25 cm und dies einer Geschwindigkeit von 90 km/h entspricht, und daß für alle weiteren Messungen die Skala unter Berücksichtigung einer eingestellten Durchschnitts-Wegstrecke und der Zielzeiten elektronisch neu ermittelt und errechnet und jeweils angepaßt wird, wobei die Kamera (6) für diese Kalibrierung den Standort und die Objektiveinstellung der anschließenden Zeitnahme erhält und beibehält und wobei dem Rechner zur Ermittlung der jeweiligen wahren Durchschnitts-Geschwindigkeit die Wettkampfstreckenlänge vor dem Start eingegeben wird.

8. Vorrichtung zur Durchführung des Verfahrens nach einem der vorstehenden Ansprüche, dadurch gekennzeichnet, daß als Kamera eine Video-Kamera (6), ferner ein Video-Recorder (9), ein Monitor (11) und vorzugsweise ein Drucker (12) vorgesehen sind, wobei die Kamera (6) an ihrem Objektiv Verschlußzeiten von weniger als eine Hundertstel Sekunde, vorzugsweise von einer Fünfhundertstel (1/500) Sekunde oder einer Tausendstel (1/1000)Sekunde aufweist, und daß der Video-Recorder (9) das Vor- und Zurückschalten von Standbildern jeweils im Augenblick eines Vollbildes zusammen mit eingeblendeten Zeitangaben erlaubt und ein solches mit Zeitangaben versehenes Standbild vom Drucker ausdruckbar ist und daß wenigstens zwei synchron laufende Zeitgeneratoren (8) vorgesehen sind, die zwischen der Kamera (6) und dem Recorder (9) angeordnet sind.

9. Vorrichtung nach Anspruch 8, dadurch gekennzeichnet, daß ihr eine Skala zugehört, die je nach Geschwindigkeit eines Objektes in gleichmäßige Abschnitte unterteilt ist, welche von dem Objekt in einer Hundertstel Sekunde zurückgelegt werden, und daß diese Skala von der Kamera (6) aus gesehen von der Projektion der Ziellinie geschnitten ist.

10. Vorrichtung nach Anspruch 8 oder 9, dadurch gekennzeichnet, daß die Skala (22) bezüglich ihrer jeweils einer in einer Hundertstel Sekunde zurückgelegten Wegstrecke entsprechenden Abschnitten zur Anpassung an unterschiedliche Geschwindigkeiten von zu messenden Objekten verstellbar ist.

11. Vorrichtung nach Anspruch 10, dadurch gekennzeichnet, daß die Skala (22) als verstellbares Parallelogramm ausgebildet ist, wobei eine Seite (25) drei oder vier weitere Parallelen (26) in gleichmäßigen, sich beim Verschwenken der Parallelogrammseiten proportional und gleichmäßig verstellenden Abständen (23) aufweist.

12. Vorrichtung nach einem der Ansprüche 8 bis 11, dadurch gekennzeichnet, daß die Skala auf der Mitte der von den beweglichen Objekten benutzten Bahn oder am Rand dieser Bahn angeordnet und mit dem jeweiligen Zielbild mit aufgezeichnet ist.

13. Vorrichtung nach einem der Ansprüche 8 bis 12, dadurch gekennzeichnet, daß sie eine Rechenschaltung, vorzugsweise einen Mikroprozessor oder dergleichen, aufweist, worin die Länge der von Wettkämpfern, Fahrzeugen oder dergleichen zurückgelegten Wegstrecken eingegeben ist und welcher anhand der über die Lichtschranke ermittelten Zielzeit die Geschwindigkeit des jeweiligen Wettkämpfers oder Fahrzeuges ermittelt und die an die Geschwindigkeit angepaßte Skala elektronisch errechnet und in die Bildwiedergabe einblendet.

14. Vorrichtung nach einem der Ansprüche 8 bis 13, dadurch gekennzeichnet, daß sie und insbesondere die ihr zugehörenden Zeitwertgeber für die Zeiteinblendungen einen Reset zur Einstellung auf Null haben und zum Einschalten der mitlaufenden Zeiten mit einem Impulsgeber, vorzugsweise einer Startpistole (13) od.dgl. verbindbar oder verbunden sind.

15. Vorrichtung nach einem der Ansprüche 8 bis 14, dadurch gekennzeichnet, daß zum Anhalten der Einblendung einer der zweiten Zeiten, nämlich der von einem beweglichen Objekt unmittelbar beim Überschreiten der Ziellinie (3) ausgelösten Zielzeit und vorzugsweise zum Auslösen eines Zielbildes wenigstens zwei - vorzugsweise auf Infrarotbasis arbeitende - Lichtschranken vorgesehen sind, die mit Abstand übereinander und über der Ziellinie (3) so angeordnet sind, daß eine Impulsauslösung zum Anhalten der Einblendung der Zielzeit nur bei Unterbrechung beider Lichtschranken erfolgt.

16. Vorrichtung nach einem der Ansprüche 8 bis 15, dadurch gekennzeichnet, daß wenigstens eine weitere Lichtschranke od.dgl. mit Abstand vor der Ziellinie (3) zum Starten des Aufnahmevorganges der Kamera (6) kurz vor der Ankunft des ersten Wettkämpfers (15) am Ziel vorgesehen ist.

17. Vorrichtung nach einem der Ansprüche 8 bis 16, dadurch gekennzeichnet, daß ein vorzugsweise einstellbares Zeitverzögerungsglied zur automatischen Abschaltung der Kamera (6) vorgesehen ist.

18. Vorrichtung nach einem der vorstehenden Ansprüche, dadurch gekennzeichnet, daß wenigstens eine weitere Zeitgeber-Einheit (8) für zumindest zwei einzublendende Zeiten vorgesehen ist, welche auslösbar sind, nachdem die Zeiten des ersten Zeitgebers (8) ausgelöst bzw. gestartet sind und vorzugsweise noch ablaufen.

19. Vorrichtung nach einem der Ansprüche 8 bis 18, dadurch gekennzeichnet, daß die Auswerte- Skala (22) auf das Zielbild (28) oder den Bildschirm projezierbar oder auflegbar ist und eine mit der Ziellinie und insbesondere dem in Bewegungsrichtung der Wettkämpfer od.dgl. vorderen Rand der Ziellinie (3) in Überdeckung bringbare, quer zu der Bewegungsrichtung orientierte Markierung (29) und vorzugsweise beidseitig davon weitere Markierungen (30) in einem jeweils 1/100 sec. entsprechenden Abstand (23), vorzugsweise beidseits je vier derartige Linien (30) od.dgl. aufweist, die zueinander und zu der mittleren Markierung (29) schräg unter einem Winkel geneigt sind und sich alle in einem Fluchtpunkt (31) treffen, welcher Fluchtpunkt (31) die Parallaxe an den Linien (30) bewirkt oder berücksichtigt, die sich aus dem Standort der Kamera (4) zur Aufnahme des Zielbildes (28) ergibt.

20. Vorrichtung nach einem der Ansprüche 8 bis 19, dadurch gekennzeichnet, daß die Skala (22) mit den schräg zueinanderstehenden Markierungslinien (30) in Orientierungsrichtung der der Ziellinie (3) entsprechenden Markierung (29) verstellbar ist und Bereiche geringerer Abstände (23) entsprechend einer kleineren Geschwindigkeit oder Bereiche größerer Abstände (23) entsprechend einer größeren ermittelten Geschwindigkeit der Wettkämpfer (15 bis 21) in Überdeckung mit dem Zielbild (28) bringbar sind.

21. Vorrichtung nach einem der Ansprüche 8 bis 20, dadurch gekennzeichnet, daß entlang den Markierungslinien (29,30) der Skala (22) in deren Verstellrichtung eine Unterteilung (32) vorgesehen ist, die jeweils festen Geschwindigkeiten entsprechend dem an dieser Stelle gegebenen Abstand (23) der Skalen-Linien (29) entspricht und daß die beim jeweiligen Zieldurchgang eines Wettkämpfers ermittelte Geschwindigkeit vorzugsweise in das Zielbild insbesondere in veränderlicher Höhe einblendbar ist.

22. Vorrichtung nach einem der Ansprüche 8 bis 21, dadurch gekennzeichnet, daß die mit der Skala (22) mit von einem gemeinsamen Fluchtpunkt (31) ausgehenden Markierungslinien (29,30) auf einem durchsichtigen Träger angeordnet ist, der vor einem Bildschirm und/oder über einem ausgedruckten Zielbild (28), Zielfoto od.dgl. angeordnet ist.

23. Vorrichtung nach einem der Ansprüche 8 bis 22, dadurch gekennzeichnet, daß eine vorzugsweise seitlich offene Schiebeführung (36) zum Einschieben von Zielbildern vorgesehen ist, oberhalb welcher der die Auswerteskala (22) aufweisende durchsichtige Auswerteteil angeordnet ist.

24. Vorrichtung nach einem der Ansprüche 8 bis 23, dadurch gekennzeichnet, daß die Schiebeführung (36) für die Bilder (28) relativ zu dem Auswerteteil (37) an einer vorzugsweise randseitigen Halterung (39) od.dgl. in Richtung der Linie (29) verstellbar und festlegbar, vorzugsweise festklemmbar ist.

25. Vorrichtung nach einem der Ansprüche 8 bis 24, dadurch gekennzeichnet, daß die Auswerteskala (22) auf einer durchsichtigen Folie (33) als Träger angeordnet ist, welche beidseits des auszuwertenden Bild- oder Bildschirmbereiches auf zwei parallele Wickelspulen aufgewickelt ist, deren Abstand der Höhe des zwischen ihnen sichtbaren auswertbaren Bildbereiches entspricht.

26. Vorrichtung nach einem der Ansprüche 8 bis 25, dadurch gekennzeichnet, daß die Spulen (34) axial verstellbar und justierbar sind.

## Claims

1. A method for determining the time between the start and finish of competitors, vehicles or the like, particularly of runners, riders, racing cars or the like, provision being made for a recording camera with a reproducing apparatus for still pictures and preferably with a monitor, a timer which enters the running time during camera operation into the single pictures in increments corresponding to the latter and indicates the respective time of the single shot from still picture to still picture, and a light barrier or like sensor in congruence with a finishing line, and the recording camera supplyino still pictures at a fixed interval of preferably four hundredths of a second and being set up in alignment with the finish- ingline,characterized in thatatleastone second time running simultaneously and in synchronism with the first time is entered into the camera pictures and that the entry of said second time is arrested through interruption ol the light barrier when a competitor, vehicle or the like touches the finishing line and the display of said time of passage through the finish is held at least beyond one frame change, hence is also entered into at least one next following still picture, so that said picture which comes next after the finish has been passed actuating the light barrier shows at least two time data entries differing from each other and the competitor, vehicle or the like as being beyond the finishing line, the difference of the two times being proportional to the distance of the competitor, vehicle or the like beyond the finishing line.

2. A method as claimed in claim 1 for determining the finishing time of a second or further competitor, vehicle or the like who or which is positioned so as to partly overlap with a competitor, vehicle or the like actuating the light barrier and for whom or which the direct finishing time prcmpted by the light barrier does not conform with the already arrested entry of said time, characterized in that the distance which the competitor whose finishing time is to be ascertained has covered in front of and/or behind the finishing line between the change of two camera pictures at the time when the finish is passed by the runner, competitor, vehicle or the like actuating the light barrier and the known time from one frame change to the next frame change and the corresponding distance is subdivided in the ratio of the portion which in the first still picture is situated in front of the fin shing line and/or in the next still picture is situated behind the finishing line, and the time share corresponding to the distance in front of the finishing line is added to the then entered finisning time produced by the light barrier and/or the time share behind the finishing line is subtracted from the finishing time associated with the second still picture.

3. A method as claimed in claim 1 or claim 2, characterized in that for each competitor, vehicle or the like who or which is at a distance corresponding to at least one frame rate from a preceding competitor or vehicle actuating the light barrier as well as at a clear distance from a preceding competitor or vehicle, the lignt barrier or the like is re-actuated and the second time data entry is arrested over at least one sequence of frames during crossing of the finishing line.

4. A method as claimed in any one of claims 1 to 3, characterized in that the distance covered by the respective moving object from one still picture to a following one, preferably to the next one, is divided into equal fractions corresponding in each case to one hundredth of a second, hence in the case of a frame rate of four hundredths of a second between two consecutive pictures into four equal portions, said division being made for each object actuating the light barrier.

5. A method as claimed in anv one of claims 1 to 4, characterized in that the distance corresponding in each case to one hundredth of a second is determined with the aid of the two time data entries in a still picture, the difference thereof and with the aid of the distance covered bv the object actuating the light barrier from the finishing line until the instant the still picture is talken and/or is rendered visible as a scale allowing for the resultant approximate speed of the object at the finish and said scale or the like is adapted to the respective speed of the object.

6. A method as claimed in anv one of claims 1 to 5, characterized in that the scale which is subdivided into sections corresponding in each case to one hundredth of a second and serves to exactly determine the finishing time of the object, for example of a runner, is determined or calculated electronically and is entered at least into the pictures of the finish.

7. A method as claimed in any one of claims 1 to 6, characterized in that for calibrating and creating the scale use is made of a marking situated in front of the the camera (6) said scale is intersected by the projection of the finishing line, the marking having a fixed path e.g. of 1 metre distance to the finishing line and the resultant measure is taken as the basis for four hundredths of a second, so that one hundredth of a second corresponds to a distance of 25cms and this to a speed of 90 kmph, and that for all further measurements the scale is electronically determined anew and calculated and adapted taking into account a set average distance and the finishing times, wherein for said calibration the camera (6) obtains and retains the location and lens setting of the subsequent timekeeping and for the determination of the respective true average speed the length of the course is fed into the computer before the start.

8. An apparatus for performing the method according to any one of the preceding claims, characterized in that provision is made for 2 video camera (6) as the camera, further a video recorder (9), a monitor (11) and preferablv a printer (12), the camera (6) having at the lens thereof shutter speeds of less than one hundredth (1/100) of a second, preferably of one five hundredth (1/500) of a second or one thousandth (1/1000) of a second, and that the video recorder (9) permits still pictures together with time data entries to be switched back and forth at the instant or a frame and the printer is adapted to print out such a still picture bearing time data, and that at least two timing generators (8) running in synchronism disposed between the camera (6) and recorder (9) are provided. 9. An apparatus as claimed in claim 8, characterized by including a scale which, according to the speed of an object, is subdivided into equal sections which in each case are covered by the object in one hundredth of a second, and seen from the camera (6) said scale is intersected by the projection of the finishing line.

10. An apparatus as claimed in claim 8 or claim 9, characterized in that for the purpose of being adapted to different speeds of objects to be measured the scale (22) is adjustable with respect to sections thereof in each case corresponding to a distance covered in one hundredth of a second.

11. An apparatus as claimed in claim 10, characterized in that the scale (22) takes the form of an adjustable parallelogram, one side (25) having three or four further equispaced parallels (26), said spacing (23) being adjusted proportionally and uniformly as the sides of the parallelogram are swivelled.

12. An apparatus as claimed in any one of claims 8 to 11, characterized in that the scale is arranged on the centre or at the edge of the lane used by the moving object and is recorded together with the respective picture of the finish.

13. An apparatus as claimed in any one of claims 8 to 12, characterized by having a computing circuit, preferably a microprocessor or the like, into which the length of the distances covered by competitors, venicles or the like is fed and which determines the speed of the recpective competitor or vehicle by means of the finishing time determined by way of the light barrier and electronically computes the scale adapted to the speed and enters the same in the reproduction of the picture.

14. An apparatus as claimed in any one of claims 8 to 13, characterized in that the apparatus and particularly the accessory timers thereof for the time data entries have a means resetting to zero and are linked or adapted to be linked to a pulser, preferably a starter's pistol (13) or the like, to start the running times.

15. An apparatus as claimed in any one of claims 8 to 14, characterized in that to arrest one of the two time data entries, namely the finishing time triggered by a moving object directly when crossing the finishing line (3) and preferably to actuate a picture of the finish, at least two light barriers - preferably operating on infrared basis - are provided in spaced relationship one above the other and above the finishing line(3) in such a way that a pulse is released to arrest the entrv of finishing time data only when both light barriers are interrupted.

16. An apparatus as claimed in any one of claims 8 to 15, characterized in that at least one further light barrier or the like spaced before the finishing line (3) is provided for initiating camera (6) operation shortly before the first competitor (15) arrives at the finish.

17. An apparatus as claimed in anv one of claims 3 to 16, characterized in that a preferably adjustable time-delay member for automatically switching off the camera (6) is provided.

18. An apparatus as claimed in any one of the preceding claims, characterized in that at least one further timing unit (8) is provided for at least two times to be entered, said times being startable after the times of the first timer (8) have started and preferably are still running.

19. An apparatus as claimed in any one of claims 8 to 18, characterized in that the evaluation scale (22) is adapted to be projected or placed on the picture (28) of the finish or screen and has a marking (29) which is adapted to be brought into a position of congruency with the finishing line and particularly the edge thereof to the fore in the direction of movement of the competitors or the like and is oriented at right angles to the direction of movement, and further, preferablv on either side of marking (29), additional markings (30) at a distance (23) corresponding in each case to 1/100 sec., preferably four such lines (30) or the like on either side, said lines being inclined at an angle to one another and to the centre marking (29) and all meeting at a vanishing point (31), which vanishing point (31) produces or takes into account the parallax at lines (30) resulting from the location of the camera (4) for taking the picture (28) of the finish.

20. An apparatus as claimed in any one of claims 8 to 19, characterized in that the scale (22) along with the marking lines (30) at a slant to one another is adjustable in the direction of orientation of the marking (29) corresponding to the finishing line (3) and areas of smaller distances (23) corresponding to a lower speed or areas of larger distances (23) corresponding to a higher determined speed of competitors (15 to 21) are adapted to be brought into a position of congruency with the picture (28) of the finish.

21. An apparatus as claimed in any one of claims 8 to 20, characterized in that a graduation (32) along marking lines (29, 30) of scale (22) in the direction of adjustment thereof is provided, said graduation corresponding to fixed speeds commensurate with the distance (23) of lines (29) of the scale at this point, and that the speed determined as a competitor passes the finish is enterable preferably into the picture of the finish, particularly at variable height.

22. An apparatus as claimed in any one of claims 8 to 21, characterized in that the scale (22) with marking lines (29, 30) departing from a common vanishing point (31) is arranged on a transparent carrier disposed in front of a screen and/or over a printed out picture (28) of the finish, photograph of the finish or the like.

23. An apparatus as claimed in any one of claims 8 to 22, characterized in that a slideway (36) preferably open at the side is provided for inserting pictures of the finish, the transparent evaluation member which presents the evaluation scaie (22) being arranged above said slideway.

24. An apparatus as claimed in any one of claims 8 to 23, characterized in that the slidewav (36) for the pictures (28) is adapted to be adjusted and fixed, preferably to be clamped, at a holder (39) or the like situated preferably at the edge, said adjustment, fixation and clamping being effected relative to the evaluation member (37) and in the direction of line (29).

25. An apparatus as claimed in any one of claims 8 to 24, characterized in that the evaluation scale (22) is arranged on a transparent foil (33) as the- carrier, said foil being wound onto two parallel spools on either side of that area of the picture or screen to be evaluated or analysed, the spacing of said spools corresponding to the height of the ana- lysable picture area visible therebetween.

26. An apparatus as claimed in any one of claims 8 to 25, characterized in that the spools (34) are axially adjustable.

## Revendications

1. Procédé pour la détermination du temps entre le départ et l'arrivée de compétiteurs, de véhicules, ou similaires, en particulier de coureurs, de cavaliers, de voiture de course, ou similaires, dans lequel une caméra d'enregistrement avec équipement de reproduction pour des images immobiles et de préférence avec moniteur, une horloge, qui surimpose le temps qui s'écoule pendant le fonctionnement de la caméra en sauts correspondant aux images isolées et indique d'image à image le temps respectif de la prise de vue isolée, et un barrage photoélectrique ou un capteur similaire coïncidant avec une ligne d'arrivée sont prévus et la caméra d'enregistrement délivre des images immobiles à un écart dans le temps fixe de préférence de quatre centièmes de seconde et est installée dans l'alignement de la ligne d'arrivée, caractérisé en ce qu'au moins un second temps est surimposé sur les images de la caméra, qui s'écoule de manière synchrone en même temps que le premier, et que la surimposition de ce sedon temps est déclenchée par l'interruption du barrage photoélectrique lors du contact avec la Iligne d'arrivée d'un compétiteur, véhiculé ou similaire et l'indication de ce temps de passage de la ligne est maintenu au moins sur un changement d'image, donc surimposé aussi au moins sur une image immobile suivante, de sorte que cette image suivant le passage de la ligne d'un phénomène déclenchant le barrage photoélectrique montre au moins deux surimpositions de temps différentes l'une de l'autre et le compétiteur, le véhicule ou similaire au-delà de la ligne d'arrivée, la différence des deux temps étant alors proportionnelle à la distance du compétiteur, véhicule ou similaire au-delà de la ligne d'arrivée.

2. Procédé selon la revendication 1 pour la détermination du temps d'arrivée d'un second compétiteur, véhicule ou similaire se trouvant en chevauchement partiel avec un compétiteur, véhicule, ou similaire déclenchant le barrage photoélectrique, pour lequel le temps d'arrivée direct déclenché par le barrage photoélectrique ne coïncide pas avec la surimposition de ce temps déjà présente, caractérisé en ce que la distance parcourue avant et/ou après la ligne d'arrivée par le compétiteur dont le temps d'arrivée doit être déterminé entre le changement de deux images de caméra au moment du passage de la ligne d'arrivée par le coureur, campétiteur, véhicule ou similaire déclenchant le barrage photoélectrique et le temps connu d'un changement d'image au changement d'image suivant et La distance correspondante sont divisés dans le rapport de la section se trouvant lors de la première image immobile avant la ligne d'arrivée et/ou lors de la seconde image après la ligne d'arrivée et la partie du temps correspondant à la distance auant l'arrivée est additionnée au temps d'arrivée produit par le barrage photoélectique surimposé alors et/ou la partie du temps derrière la ligne d'arrivée est soustraite du temps d'arrivée attribué à la seconde image immobile.

3. Procède selon la revendication 1 ou 2, caractérisé en ce que pour chaque compétiteur, chaque véhicule ou similaire, qui a par rapport à un compétiteur ou véhicule précédent déclenchant le barrage photoélectrique un écart correspondant au moins à un temps d'enchainement d'images ainsi en outre qu'un ecart léger avec un compétiteur ou véhicule précédent, le barrage photoélectrique ou similaire est à nouveau déclenché et un maintien de la surimposition du second temps sur au moins une suite d'images pendant le franchissement de la ligne d'ar- rivee est déclenché.

4. Procedé selon l'une des revendications 1 à 3, caractérisé en ce que la distance parcourue par chacun des objets se déplaçant d'une image immobile à une suivante, de préférence celle qui suit immédiatement, est divisée en fractions égales correspondant chacune à un centième de seconde, donc divisée pour une suite d'images de quatre centièmes de secondes entre deux images se suivant en quatre portions de parcours egales, cette division étant alors effectuée pour chaque objet qui déclenche le barrage photoélectrique.

5.. Procédé selon l'une des revendications 1 à 4, caractérisé en ce que la distance correspondant chaque fois à un centième de seconde est détermi- nee à l'aide des deux temps surimposés sur une image immobile, de leur différence et de la distance parcourue par l'objet déclenchant le barrage photoélectrique de la ligne d'arrivee au moment de l'exposition de l'image immobile et/ou rendue visible comme l'échelle tenant compte de la vitesse précedente de l'objet à l'arrivée et cette échelle ou similaire est adaptée à la vitesse de chaque objet.

6. Procède selon l'une des revendications 1 à 5, caractérisé en ce que l'échelle divisée en segments correspondant chacun à un centième de seconde, qui sert a la determination précise du temps d'arrivée de l'objet, par exemple d'un coureur, est deter- minee ou calculée electroniquement et surimposee au moins sur les images de l'arrivée.

7. Procedé selon l'une des revendications 1 à 6, caractérise en ce que pour le calibrage et l'etablis- sement de l'échelle un marquage se trouvant devant la ligne d'arrivee de longueurs de parcours fixes, par exemple à 1 m de distance de la ligne d'arrivée, est utilise et la mesure en résultant est prise pour base paur quatre centièmes de seconde, de sorte qu'un centième de seconde correspond à 25 cm et ceci à une vitesse de 90 km/h, et que pour toutes les autres mesures l'échelle est redéfinie et recalculée électroniquement en tenant compte de la distance moyenne employée et des temps d'arrivée, et adaptée chaque fois, la caméra (6) recevant et conservant alors pour ce calibrage la position et le réglage de l'objectif de la prise de temps qui suit et où la distance de competition est entrée avant le départ dans le calculateur pour la détermination de la vitesse moyenne réelle.

8. Installation pour la mise en oeuvre du procédé selon l'une des revendications précédentes, caractérisée en ce qu'une caméra vidéo (6) est prévue comme caméra, et en outre un magnetoscope (9), un moniteur (11) et de préférence une imprimante (12), la camera (6) présentant alors sur son objectif des vitesses d 'obturateur de moins d'un centième de seconde, de preférence d'un cinq-centième de seconde (1/500) ou d'un millième de seconde (1/1000), et que le magnétoscope (9) permet l'avancement et le retour d'images immobiles au moment d 'une image complète avec des indications de temps surimposées et une telle image munie d'indications de temps peut être sortie sur l'imprimante et qu'au moins deux générateurs de temps (8 ) sont prévus, qui sont disposes entre la camera (6) et le magnétoscope (9).

9. Installation selon la revendication 8, caractérisée en ce qu'il lui appartient une échelle qui est di- visee selon la vitesse d'un objet en stions égales, qui sont parcourues par l'objet en un centième de seconde, et que cette echelle vue de la camera (6) est coupée par la projection de la ligne d'arrivée.

10. Installation selon la revendication 8 ou 9, caractérisee en ce que l'échelle (22) en ce qui concerne ses sections correspondant chacune a la distance parcourue en un centième de seconde peut etre ajustée pour l'adapter à des vitesses differentes d'objets à mesurer.

11. Installation selon la revendication 10, caractérisée en ce que l'échelle (22) est conçue comme un parallélogramme pouvant etre ajusté, un côté (25) présentan alors trois ou quatre autres parallèles (26) à des écarts égaux se deplaçant proportionnellement et uniformément lors des déplacements des côtés du parallelogramme.

12 . Installation selon l'une des revendications 8 à 11, caractérisée en ce que l'échelle est disposée au milieu du parcours emprunté par les objets mobiles ou au bord de ce parcours et est représentée sur chaque image de l'arrivée .

13. Installation selon l'une des revendications 8 à 12, caractérisée en ce qu'elle présente un circuit de calcul, de preférence un microprocesseur ou similaire, dans lequel la longueur des distances parcourues par les compétiteurs, véhicules ou similaires est entrée et qui détermine au moyen du temps d'arrivée determiné par le barrage photoélectrique la vitesse de chaque competiteur ou vehicule et calcule l'échelle adaptée à la vitesse et la surimpose sur 19 restitution des images.

14. Installation selon l'une des revendications 8 à 13, caracterisée en ce qu'elle et en particulier les indicateurs de temps lui appartenant ont une remise à zero pour les surimpositions de temps et peuvent être reliées ou sont reliées pour le lancement du temps s'écoulant en même temps à un impulseur, de preference un pistolet de départ (13) ou similaire.

15. Installation selon l'une des revendications 8 a 14, caractérisée en ce que pour la conservation de la surimposition de l'un des deux temps, à savoir du temps d'arrivee déclenche par un objet mobile immédiatement au passage de la ligne d'arrivee (3) et de preference pour le déclenchement d'une image de l'arrivee au moins deux barrages photoélectriques - de preférence fonctionnant sur la base des infrarouges - sont prévus qui sont disposes a distance l'un de l'autre et au-dessus de la ligne d'arrivee (3) de telle sorte qu'un déclenchement d'impulsion pour la conservation de la surimposition du temps d'arrivée ne se produit que lors de l'interruption des deux barrages photoélectriques.

16. Installation selon l'une des revendications 8 à 15, caractérisée en ce qu'au moins un autre barrage photoélectrique ou similaire est prévu à distance de la ligne d'arrivée (3) pour le départ du processus d'enregistrement de la caméra (6) peu de temps avant l'arrivée du premier compétiteur (15) à l'arrivée.

17. Installation selon l'une des revendications 8 à 16, caractérisée en ce qu'un retardateur de préférence réglable est prévu pour déconnecter automatiquement la caméra (6).

18. Installation selon l'une des revendications précédentes caractérisée en ce qu'au moins une autre unité d'horloge (8) est prévue pour au moins deux temps à surimposer, qui sont déclenchés après que les temps de la première horloge (8) sont déclenchés et 5 commencés et de préférence s'écoulent encore.

19. Installation selon l'une des revendications 8 à 18, caractérisée en ce que l'échelle d'évaluation (22) peut être projetée ou appliquée sur l'image de l'arrivée (28) et présente un marquage (29) pouvant être amené à recouvrir la ligne d'arrivée et en parti- culler le bord antérieur de la ligne d'arrivée (3) dans le sens de déplacement des compétiteurs, orientée perpendiculairement au sens de déplacement et de préférence deux autres marquages (30) des deux côtés de celui-ci à un écart (23) correspondant à 1/100 sec., de préférence des deux côtés chaque fois quatre lignes semblables (30) ou similaires, qui sont inclinées les unes par rapport aux autres et par rapport au marquage médian (29) obliquement sous un angle et se rencontrent toutes à un point de fuite (31), lequel point de fuite (31) réalise ou prend en compte la parallaxe sur les lignes (30), qui est produite par la position de la caméra (6) pour la prise de l'image de l'arrivée (28).

20. Installation selon l'une des revendications 8 à 19, caractérisée en ce que l'échelle (22) avec les lIgnes de marquage (30) obliques les unes par rapport aux autres peut être déplacée dans le sens de l'orientation du marquage (29) correspondant à la ligne d'arrivée (3) et des zones d'écarts plus réduits (23) correspondant à une plus petite vitesse ou des zones d'écarts plus grands (23) correspondant à une plus grande vitesse déterminée des compétiteurs (15 à 21) peuvent être amenés à recouvrir l'image de l'arrivée (28).

21. Installation selon l'une des revendications 8 à 20, caractérisee en ce que le long des lignes de marquage (29, 30) de l'échelle (22) dans le sens de déplacement de celle-ci une division est prévue, qui correspond à des vitesses fixes correspondant à l'écart (23) des lignes de l'échelle (29) donné à cet endroit et que la vitesse determinée lors du franchissement de la ligne d'arrivée par un compétiteur peut etre surimposee de préférence dans l'image de l'arrivée en particulier à une hauteur modifiable.

22. Installation selon l'une des revendications 8 à 21, caractérisée en ce que les lignes de marquage (29, 30) partant d'un point de fuite commun (31) avec l'échelle (22) sont disposées sur un support transparent qui est disposé devant un écran et/ou sur une image de l'arrivée (28) tirée sur imprimante, une photo de l'arrivée ou similaire.

23. Installation selon l'une des revendicatiuns 8 à 22, caractérisée en ce qu'un guide d'insertion (36) pour l'insertion d'images de l'arrivee est prévu, au-dessus duquel la partie d'évaluation transparente presentant l'échelle d'évaluation (22) est disposée.

24. Installation selon l'une des revendications 3 à 23, caractérisée en ce que le guide d'insertion (36) peut être deplacé et fixé, de préférence coincé, pour les images (28) relativement à la partie d'évaluation (37) sur une fixation (39) ou similaire située de préférence latéralement en direction de la ligne (29).

25. Installation selon l'une des revendications 8 à 24, caractérisée en ce que l'échelle d'évaluation (22) est disposée sur une feuille transparente (33) de support, qui est enroulée des deux côtés de la zone de l'image ou de l'écran a évaluer sur deux bobines d'enroulement parallèles, dont l'écart correspond à la hauteur de la zone de l'image exploitable visible entre elles.

26. Installation selon l'une des revendications 8 à 25, caractérisée en ce que les bobines (34) peuvent etre déplacées dans le sens axial et ajustées.
